# EUROPÄISCHE PATENTSCHRIFT

(11) **EP 2 430 368 B1**
(45) Veröffentlichungstag und Bekanntmachung des Hinweises auf die Patenterteilung: **20.07.2016**
(21) Anmeldenummer: 10715833.9
(22) Anmeldetag: 26.04.2010
(51) Int. Cl.: F24C 15/04, F24C 15/02

(54) **TÜR MIT EINEM TRÄGERELEMENT**
DOOR COMPRISING A SUPPORT ELEMENT
PORTE AVEC UN ÉLÉMENT SUPPORT

(30) Priorität: 14.05.2009 DE 102009003106
(43) Veröffentlichungstag der Anmeldung: 21.03.2012
(73) Patentinhaber: BSH Hausgeräte GmbH, 81739 München (DE)
(72) Erfinder: ERDMANN, Klaus, 27616 Heerstedt-Lohe (DE); THEINE, Markus, 83355 Grabenstätt (DE)
(86) Internationale Anmeldenummer: PCT/EP2010/055532
(87) Internationale Veröffentlichungsnummer: WO 2010/130559

(56) Entgegenhaltungen:
- EP-A2- 0 892 586
- WO-A1-2006/120082
- DE-A1- 19 523 876
- DE-A1- 19 748 196
- DE-C1- 19 734 959

## Beschreibung

Die Erfindung betrifft eine Tür für ein Hausgerät.

Eine Tür eines Backofens zum Verschließen eines Garraums weist üblicherweise zumindest zwei hitzebeständige Scheiben auf, wobei eine dem Garraum zugewandt ist und eine die Frontseite der Tür bildet. Die Scheiben werden in unterschiedlichen Ausprägungen mit Metall oder Kunststoffprofilen auf Abstand gehalten und bilden mit den Scharnieren und diversen Verschlussleisten eine Einheit. Die Türen haben üblicherweise ein Sichtfenster zum Einblick in den Garraum. Diesen Bereich, wie auch alle anderen Teile der Tür, gilt es gemessen an der Temperatur im Garraum, für den Benutzer relativ kalt zu halten. Hierzu werden Scheibenpakete mit mehreren, teilweise beschichteten Gläsern verwendet. Es kann auch vorgesehen sein, die Tür zu durchlüften und so die überschüssige Wärme abzuführen. Diese Methode, wie auch die Wärmeleitung der Bauteile untereinander zeigen mitunter einen hohen Wärmeverlust bzw. einen hohen Energieverbrauch.

Darüber hinaus ist aus der DE 197 48 196 A1 eine Tür für einen Backofen bekannt, welche einen mehrteiligen Rahmen aus Kunststoff aufweist. Der Rahmen dient als Träger für die zwei oder drei Scheiben der Tür. Der mehrteilig aufgebaute Rahmen weist ein U-förmiges Teil auf, welches durch ein weiteres geradliniges Teil zu dem viereckigen Rahmen zusammengesetzt werden kann.

DE 195 23 876 A1 stellt den nächstliegenden Stand der Technik dar.

Es ist Aufgabe der vorliegenden Erfindung ein Trägerelement für eine Tür eines Hausgeräts zu schaffen, welches eine hohe Wärmeisolierung gewährleistet und darüber hinaus multifunktionell ausgebildet ist.

Sichtscheibenpaket angeordnet ist. Unterhalb dem Sichtscheibenpaket weist die Wärmedämmung eine rückseitige Vertiefung auf, in welcher ein Heißluftgebläse positioniert ist.

Aus der WO 2006/120082 A1 ist eine Tür für ein Haushaltsgerät bekannt. Die Türplatte ist als ein mit einem aufgeschäumten Polymermaterial ausgefüllter Hohlkörper ausgebildet.

Darüber hinaus ist aus der EP 0 892 586 A2 ein Mikrowellengerät mit einer Tür bekannt.

Es ist Aufgabe der vorliegenden Erfindung eine Tür für ein Hausgerät zu schaffen, welches eine hohe Wärmeisolierung gewährleistet und darüber hinaus multifunktionell ausgebildet ist.

Diese Aufgabe wird durch eine Tür, welche die Merkmale nach Anspruch 1 aufweist, gelöst.

Eine erfindungsgemäße Tür für ein Hausgerät umfasst ein Trägerelement oder eine vorteilhafte Ausgestaltung davon, wobei die Tür zum Verschließen eines wärmebeaufschlagbaren Aufnahmeraums des Hausgeräts ausgebildet ist.

Dabei ist das Trägerelement auf der dem Aufnahmeraum zugewandten Seite mit einer plattenartigen Abdeckung verbunden, welche ein Dichtelement aufweist, mittels welchem eine Feuchtigkeitsabdichtung zum Aufnahmeraum ausgebildet ist und eine thermische Entkopplung einer dem Aufnahmeraum näher als eine erste Sichtscheibe liegende zweite Sichtscheibe von der anderen Komponente der Tür ausgebildet ist.

Ein erfindungsgemäßes Trägerelement für eine Tür eines Hausgeräts ist plattenartig ausgebildet und zumindest bereichsweise aus einem Material mit einer niedrigen spezifischen Wärmeleitfähigkeit konzipiert. Das Trägerelement ist darüber hinaus zur Aufnahme zumindest einer weiteren Funktionseinheit des Hausgeräts ausgebildet. Das Trägerelement wird somit durch die plattenartige Ausgestaltung relativ flach bauend konzipiert und gewährleistet durch die spezifische Materialauswahl eine hohe Wärmeisolierung und dient darüber hinaus auch noch zusätzlich als Träger für eine Funktionseinheit des Hausgeräts.

Dabei weist das wärmeisolierende Material des Trägerelements eine spezifische Wärmeleitfähigkeit kleiner oder gleich 55 Jm⁻¹s⁻¹K⁻¹ auf. Insbesondere hat das wärmeisolierende Material eine spezifische Wärmeleitfähigkeit zwischen 15 und 35 Jm⁻¹s⁻¹K⁻¹. Derartige relativ schlecht wärmeleitende Materialien ermöglichen es, dass die Tür nach außen hin möglichst gering thermisch beaufschlagt wird, so dass die Verletzungsgefahr für den Nutzer im Hinblick auf eine Verbrennung oder dergleichen zumindest deutlich reduziert werden kann.

Durch derartige Trägerelemente kann quasi auch eine thermische Entkopplung von Sichtscheiben erfolgen, die der Tür zugehörig sind und benachbart zu den Trägerelementen angeordnet sind. Insbesondere die Außentemperatur der Frontscheibe kann dadurch deutlich verringert werden.

Besonders vorteilhaft erweist es sich, wenn das wärmeisolierende Material ein geschäumter Kunststoff ist. Neben einem äußerst geringen Gewicht kann dennoch eine hohe mechanische Stabilität und Formstabilität bei der Temperaturbeaufschlagung erreicht werden. Nicht zuletzt kann dadurch auch die Stabilität dahingehend generiert werden, dass eine Vielzahl von Einheiten und Komponenten an dem Trägerelement angeordnet werden können und getragen werden können. Darüber hinaus kann eine Ausgestaltung aus einem geschäumten Kunststoff fertigungstechnisch im Hinblick auf die Formgebung individuell und präzise angepasst werden, so dass auch in diesem Punkt höchsten Präzisions- und Toleranzansprüchen Genüge getan werden kann.

Das wärmeisolierende Material des Trägerelements kann vorzugsweise Polymere und/oder keramische Werkstoffe aufweisen. Diese zeichnen sich durch eine besonders niedrige Wärmeleitfähigkeit aus. So weist beispielsweise Polytetrafluorethylen (PTFE) eine spezifische Wärmeleitfähigkeit λ von 0,24 Jm⁻¹s⁻¹K⁻¹. Demgegenüber weisen beispielsweise metallische Komponenten Wärmeleitfähigkeiten λ auf, die um ein Vielfaches größer sind als die von PTFE. Unter einem Material, das eine niedrige oder geringe spezifische Wärmeleitfähigkeit aufweist, wird somit insbesondere ein derartiges verstanden, welches einen derartigen spezifischen Wärmeleitfähigkeitsquotienten λ aufweist, der kleiner oder gleich 55 Jm⁻¹s⁻¹ K⁻¹ ist.

Vorzugsweise weist das wärmeisolierende Material des Trägerelements auch weitere Eigenschaften auf, die sich im Hinblick auf Kratzunempfindlichkeit, ausreichende chemische Beständigkeit, Farbechtheit und Temperaturbeständigkeit bis hin zu Temperaturen von 500° C darlegen. Gerade bei Hausgeräten zum Zubereiten von Lebensmitteln, wie einem Backofen, der auch mit einer Pyrolysefunktion ausgebildet ist, treten im Garrauminneren Temperaturen bis um 500° C auf. Gerade dort erfolgt somit auch eine relativ hohe Temperaturbeaufschlagung der Tür, wodurch durch ein spezifisches wärmeisolierendes Material des Trägerelements auch diesen hohen Temperaturen standgehalten werden kann und ein niedriger Verschleiß auftritt.

Als wärmeisolierende Materialien für den Träger können auch duroplastische und thermoplastische Kunststoff- oder Kunststoffverbundwerkstoffe, wie beispielsweise welche aus Melaminharzen, Polyesterharzen, Polyurethanen und dergleichen, vorgesehen sein. Die jeweils situationsspezifisch erforderliche Temperaturbeständigkeit des Trägermaterials ist unterschiedlich in Abhängigkeit von der Größe des Trägerelements und der Garraumöffnung.

Wärmeisolierende Materialien, die bis Temperaturen von 500° C temperaturbeständig sind, sind beispielsweise Polyimide und PTFE.

Vom Trägerelement aufgenommen bzw. am Trägerelement angeordnet, kann beispielsweise ein Lüftungskanal zur gezielten Wärmeregulierung von Komponenten und Heißbereichen der Tür und/oder einer anderen Baueinheit des Hausgeräts sein. Eine Funktionseinheit kann auch eine elektronische Komponente sein, wobei in diesem Zusammenhang insbesondere eine Bedieneinheit und/oder eine Anzeigeeinheit des Hausgeräts vorgesehen ist. Es ist somit möglich, dass das Bedienelement und/oder eine Anzeigeeinheit an diesem spezifischen Trägerelement angeordnet sind. Zum einen kann somit eine Ausgestaltung gewährleistet werden, bei der diese Komponenten in der Tür angeordnet sind und diese darüber hinaus vor unerwünschter Temperaturbeaufschlagung geschützt sind.

Eine Funktionskomponente kann auch ein Kühlgebläse sein. Darüber hinaus ist es möglich, dass eine Funktionseinheit eine Beleuchtungsvorrichtung zur Beleuchtung eines durch die Tür verschließbaren Aufnahmeraums des Hausgeräts, insbesondere eines Garraums eines Backofens, ausgebildet ist. Eine Funktionseinheit kann somit unterschiedlich ausgebildet sein, wobei das Trägerelement auch mehrerer dieser spezifischen Funktionseinheiten aufweisen kann.

Darüber hinaus kann vorgesehen sein, dass das Trägerelement neben der Aufnahmemöglichkeit einer Funktionseinheit auch als Träger für zumindest eine, insbesondere zumindest zwei, Scheiben der Tür ausgebildet ist. Die Scheiben können als Innenscheiben und als Frontscheiben und gegebenenfalls als Zwischenscheiben ausgebildet sein. Es kann auch vorgesehen sein, dass jeweils Scheibenpakete vorgesehen sind, von denen zumindest eine beschichtet ist, um eine Wärmereflexion erreichen zu können.

Das Trägerelement weist zumindest eine durchgängige Aussparung auf, an oder in der eine Funktionseinheit angeordnet ist. Die Funktionseinheit kann in dem Trägerelement integriert ausgebildet sein. Es kann auch eine zerstörungsfreie lösbare Verbindung der Funktionseinheit an dem Trägerelement in der Aussparung oder an der Aussparung vorgesehen sein. Gerade zu Montage- oder Reinigungs- oder Austauschzwecken kann somit ein Ersatz der Funktionseinheit erfolgen, ohne dass das restliche Teil des Trägerelements ebenfalls ausgetauscht werden müsste.

Eine Mehrzahl von Aussparungen ist im Trägerelement vorgesehen, welche untereinander ausgebildet sind, wobei eine oberste und eine unterste Aussparung zur Aufnahme zumindest jeweils einer Funktionseinheit ausgebildet sind und in eine mittlere Aussparung zumindest eine erste Sichtscheibe, insbesondere ein Sichtscheiben-Paket, der Tür positionierbar ist. Eine derartige Ausgestaltung ermöglicht somit die multiple Aufnahme von Funktionseinheiten und Dichtscheiben, so dass auch hier eine kompakte Bauform bei dennoch gleichzeitig optimaler Wärmeentkopplung erreicht werden kann.

Vorzugsweise ist das Trägerelement einstückig ausgebildet.

Neben der hohen mechanischen Stabilität, der schnellen Fertigung kann dadurch auch die schnelle Montage erfolgen, die darüber hinaus auch toleranzfrei ermöglicht werden kann.

Die plattenartige Abdeckung kann vorzugsweise auch einen Feuchtigkeitsabtropfbereich aufweisen, so dass diesbezüglich auch die entstehende Feuchtigkeit im Betrieb des Hausgeräts gezielt abgeführt und gesammelt werden kann.

Vorzugsweise ist die plattenartige Abdeckung aus Kunststoff oder aus Metall, insbesondere Edelstahl, ausgebildet.

Das Trägerelement ist vorzugsweise als viereckige Platte mit durchgängigen Aussparungen für die Funktionseinheiten und/oder zumindest einer Sichtscheibe realisiert. Vorzugsweise weist das plattenartige Trägerelement eine viereckige Formgebung auf, wobei die Ausmaße kleiner oder gleich einer Frontscheibe in der Tür ist.

Weitere Merkmale der Erfindung ergeben sich aus den Ansprüchen, den Figuren und der Figurenbeschreibung. Die vorstehend in der Beschreibung genannten Merkmale und Merkmalskombinationen, als auch die in der Figurenbeschreibung genannten Merkmale und Merkmalskombinationen und/oder die in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Erläuterte Ausführungsbeispiele können somit in einzelnen Merkmalen oder Merkmalskombinationen zu neuen, nicht näher erläuterten Ausführungsbeispielen kombiniert werden.

Ein Ausführungsbeispiel der Erfindung wird nachfolgend anhand einer schematischen Zeichnung näher erläutert.

Die einzige Figur zeigt eine Explosionsdarstellung eines Ausführungsbeispiels einer erfindungsgemäßen Tür mit einem Ausführungsbeispiel eines erfindungsgemäßen Trägerelements. Die Tür 1 ist zum Verschließen eines Garraums eines nicht dargestellten Backofens vorgesehen. Die Tür 1 umfasst eine Frontscheibe 2 mit einem Sichtfenster 3. An der Vorderseite 4 der Frontscheibe 2 ist ein Türgriff 5 ausgebildet. Dieser ist oberhalb des Sichtfensters 3 positioniert.

Darüber hinaus umfasst die Tür 1 ein plattenartiges einstückig ausgebildetes Trägerelement 6, welches vollständig aus einem wärmeisolierenden Material ausgebildet ist. Das wärmeisolierende Material ist ein geschäumter Kunststoff, welcher eine spezifische Wärmeleitfähigkeit kleiner oder gleich 55 Jm⁻¹s⁻¹ K⁻¹, insbesondere zwischen 15 und 35 Jm⁻¹s⁻¹K⁻¹, aufweist. Das einstückige Trägerelement 6 weist eine viereckige Formgebung auf. Darüber hinaus sind in dem Trägerelement 6 im Ausführungsbeispiel drei durchgängige Aussparungen 7, 8 und 9 ausgebildet. Die Aussparungen 7 bis 9 sind in y-Richtung übereinander und beabstandet zueinander ausgebildet, wobei sie sich in x-Richtung im Wesentlichen über die gleiche Breite erstrecken. Alle drei Aussparungen 7 bis 9 sind viereckig ausgebildet, wobei die oberste Aussparung 7 und die unterste Aussparung 9 als rechteckiger Schacht ausgebildet sind. Das Trägerelement 6 ist neben seiner Funktionalität zur Wärmeisolierung und thermischen Entkopplung der Frontscheibe 2 von den hinter dem Trägerelement 6 angeordneten weiteren Komponenten auch zur Aufnahme von Funktionseinheiten des Backofens ausgebildet. Die Funktionseinheiten sind insbesondere in den Aussparungen 7 und 9 angeordnet. Eine Funktionseinheit, die in der obersten Aussparung 7 angeordnet sein kann ist beispielsweise eine Bedieneinheit und/oder eine Anzeigeeinheit, mittels welcher das Hausgerät bedient bzw. Informationen einem Nutzer angezeigt werden können. Es kann auch vorgesehen sein, dass in der obersten Aufnahme 7 eine Beleuchtungsvorrichtung zum Beleuchten des Garraums angeordnet ist.

In der untersten Aussparung 9 kann als Funktionseinheit ein Lüftungskanal zur gezielten Wärmeregulierung von Komponenten und Heißbereichen der Tür 1 und/oder einer anderen Baueinheit des Backofens sein. Der Lüftungskanal kann integriert in dem Trägerelement 6 ausgebildet sein. Es kann auch vorgesehen sein, dass in der untersten Aussparung 9 ein Kühlgebläse als Funktionseinheit angeordnet oder integriert ist. Die Funktionseinheiten können neben einer integralen Ausgestaltung in dem Trägerelement 6 auch zerstörungsfrei lösbar an dem Trägerelement 6 in den jeweiligen oder an den jeweiligen Aussparungen 7 oder 9 angeordnet sein. In der mittleren Aussparung 8 ist ein erstes Sichtscheiben-Paket 10 positionierbar. Dieses erste Sichtscheiben-Paket 10 umfasst vorzugsweise zumindest zwei separate Scheiben, wobei zumindest eine dieser Scheiben vorzugsweise mit einer wärmereflektierenden Beschichtung beschichtet ist. Dadurch kann die aus dem Garraum austretende Wärmestrahlung an diesem beschichteten ersten Sichtscheiben-Paket 10 wieder zurück reflektiert werden und die unerwünschte Temperaturbeaufschlagung der Frontscheibe 2 kann vermieden werden.

Das Trägerelement 6 kann darüber hinaus zusätzlich ein Scharnier 11 sowie an der gegenüber liegenden Seite ein nicht einsehbares und nicht näher gekennzeichnetes weiteres Scharnier aufweisen. Die Scharniere 11 können ebenfalls integral in dem Trägerelement 6 ausgebildet sein.

Das plattenartige Trägerelement 6 weist in der x-y-Ebene Ausmaße aus, die etwas kleiner sind als die Ausmaße der Frontscheibe 2.

Die Tür 1 umfasst darüber hinaus eine plattenartige Abdeckung 12, welche an der dem Garraum zugewandten Rückseite des Trägerelements 6 angeordnet ist und mit diesem Trägerelement 6 verbunden ist. Dadurch wird ein Verbundsystem geschaffen. Die plattenartige Abdeckung 12 kann aus einem Kunststoff oder Metall ausgebildet sein und ist insbesondere auch einstückig ausgebildet. Die plattenartige Abdeckung 12 weist ebenfalls eine mittige durchgängige Aussparung 13 auf, welche zur Aufnahme von Sichtscheiben, insbesondere Sichtscheiben-Paketen, ausgebildet ist. Darüber hinaus weist die Abdeckung einen Wasserabtropfbereich 14 auf, mittels welchem gewährleistet ist, dass im Betrieb des Backofens entstehendes Wasser abfließen und gesammelt werden kann. Des Weiteren ist an der Umfangsseite der Abdeckung 12 ein umlaufendes Dichtelement 15 ausgebildet. Durch dieses Dichtelement 15 kann eine Feuchtigkeitsabdichtung des Garraums nach außen hin ausgebildet werden und darüber hinaus eine thermische Entkopplung eines zweiten Sichtscheiben-Pakets 16, welche dem Garraum näher liegt als das erste Sichtscheiben-Paket 10, erreicht werden. Die thermische Entkopplung dieses zweiten Sichtscheiben-Pakets 16 erfolgt in diesem Zusammenhang gegenüber anderen Komponenten der Tür 1. Eine unerwünschte Temperaturbeaufschlagung insbesondere der Frontscheibe 2 kann dadurch vermieden werden. Durch die Ausgestaltung der Tür, insbesondere dem Trägerelement 6 und deren Positionierung kann ermöglicht werden, dass die im Betrieb auftretende Temperatur im Garraum, welche im Normalbetrieb bis 300° C reichen kann und in einem Pyrolysebetrieb bis zu 500° C reichen kann, nicht bis nach außen durchtritt und entsprechend nicht an der Frontscheibe 2 auftritt. Insbesondere durch das Trägerelement 6 kann in diesem Zusammenhang ermöglicht werden, dass an der Außenseite 4 der Frontscheibe 2 Temperaturen von maximal 40° C auftreten. Das Trägerelement 6 ist somit gemäß seiner multifunktionellen Ausgestaltung insbesondere zur Aufnahme von Funktionseinheiten ausgebildet und gewährleistet darüber hinaus einen hervorragenden wärmeisolierenden Effekt.

Es wird somit ein Türaufbau ermöglicht, der als eine wesentliche Komponente das Trägerelement 6 umfasst. Insbesondere das zweite Sichtscheiben-Paket 16 kann thermisch so entkoppelt werden, dass es zwar selbst sehr heiß werden kann, an den Verbindungsstellen jedoch der Wärmeübergang sehr gering gehalten werden kann, so dass andere Komponenten der Tür 1 nicht mehr stark temperaturbeaufschlagt werden. Das Verbundsystem umfassend das Trägerelement 6 und die plattenartige Abdeckung 12. Im Hinblick auf die mechanische Verbindung dieser beiden Teile ist eine Verschraubung oder eine Verrastung oder auch eine Verklebung vorgesehen.

Selbstverständlich kann eine Beleuchtungsvorrichtung auch in der untersten Aussparung 9 des Trägerelements 6 oder an dieser untersten Aussparung 9 angeordnet sein.

### Bezugszeichenliste

- 1: Tür
- 2: Frontscheibe
- 3: Sichtfenster
- 4: Vorderseite
- 5: Türgriff
- 6: Trägerelement
- 7, 8, 9: Aussparungen
- 10: erstes Sichtscheiben-Paket
- 11: Scharnier
- 12: Abdeckung
- 13: Aussparung
- 14: Wasserabtropfbereich
- 15: Dichtelement
- 16: zweites Sichtscheiben-Paket

## Patentansprüche

1. Tür (1) für ein Hausgerät, wobei die Tür (1) zum Verschließen eines wärmebeaufschlagbaren Aufnahmeraums des Hausgeräts ausgebildet ist, mit einem Trägerelement (6), welches plattenartig und zumindest bereichsweise aus einem Material mit einer spezifischen Wärmeleitfähigkeit kleiner oder gleich 55 Jm⁻¹s⁻¹K⁻¹ ausgebildet ist, und welches zur Aufnahme zumindest einer Funktionseinheit des Hausgeräts ausgebildet ist und zumindest eine durchgängige Aussparung (7, 8, 9) aufweist, an oder in der eine Funktionseinheit angeordnet ist, wobei eine Mehrzahl von Aussparungen (7, 8, 9) vorgesehen ist, welche untereinander ausgebildet sind, wobei eine oberste (7) und eine unterste Aussparung (9) zur Aufnahme zumindest jeweils einer Funktionseinheit ausgebildet ist und in eine mittlere Aussparung (8) zumindest eine erste Sichtscheibe, insbesondere ein Sichtscheiben-Paket (10), der Tür (1) positionierbar ist, **dadurch gekennzeichnet, dass** das Trägerelement (6) auf der dem Aufnahmeraum zugewandten Seite mit einer plattenartigen Abdeckung (12) verbunden ist, welche ein Dichtelement (15) aufweist, mittels welchem eine Feuchtigkeitsabdichtung zum Aufnahmeraum ausgebildet ist und eine thermische Entkopplung einer dem Aufnahmeraum näher als eine erste Sichtscheibe (10) liegende zweite Sichtscheibe (16) der Tür (1) von anderen Komponenten der Tür (1) ausgebildet ist.

2. Tür (1) nach Anspruch 1, **dadurch gekennzeichnet, dass** das wärmeisolierende Material des Trägerelements (6) eine spezifische Wärmeleitfähigkeit zwischen 15 und 35 Jm⁻¹s⁻¹K⁻¹, aufweist.

3. Tür (1) nach Anspruch 1 oder 2, **dadurch gekennzeichnet, dass** das wärmeisolierende Material ein geschäumter Kunststoff ist.

4. Tür (1) nach einem der vorhergehenden Ansprüche, **dadurch gekennzeichnet, dass** das wärmeisolierende Material Polymere und/oder keramische Werkstoffe aufweist.

5. Tür (1) nach einem der vorhergehenden Ansprüche, **dadurch gekennzeichnet, dass** eine Funktionseinheit ein Lüftungskanal zur gezielten Wärmeregulierung von Komponenten und Heißbereichen der Tür (1) und/oder einer anderen Baueinheit des Hausgeräts ist.

6. Tür (1) nach einem der vorhergehenden Ansprüche, **dadurch gekennzeichnet, dass** eine Funktionseinheit eine elektronische Komponente, insbesondere eine Bedieneinheit und/oder eine Anzeigeeinheit, ist.

7. Tür (1) nach einem der vorhergehenden Ansprüche, **dadurch gekennzeichnet, dass** eine Funktionseinheit ein Kühlgebläse ist.

8. Tür (1) nach einem der vorhergehenden Ansprüche, **dadurch gekennzeichnet, dass** eine Funktionseinheit eine Beleuchtungsvorrichtung zur Beleuchtung eines durch die Tür (1) verschließbaren Aufnahmeraums des Hausgeräts ist.

9. Tür (1) nach einem der vorhergehenden Ansprüche, **dadurch gekennzeichnet, dass** das Trägerelement (6) als Träger für zumindest eine, insbesondere zumindest zwei, Sichtscheiben (10, 16) der Tür (1) ausgebildet ist.

10. Tür (1) nach einem der vorhergehenden Ansprüche, **dadurch gekennzeichnet, dass** Trägerelement (6) einstückig ausgebildet ist.

11. Tür (1) nach einem der vorhergehenden Ansprüche, bei welcher die Abdeckung (12) aus Kunststoff oder Metall, insbesondere Edelstahl, ausgebildet ist.

## Claims

1. Door (1) for a domestic appliance, wherein the door (1) is embodied to close a receiving zone of the domestic appliance which can be applied with heat, having a support element (6), which is embodied in a plate-like manner and at least in regions from a material with a specific thermal conductivity of less than or equal to 55 *Jm*⁻¹*s*⁻¹*K*⁻¹, and which is embodied to receive at least one functional unit of the domestic appliance, and has at least one continuous recess (7, 8, 9), on or in which a functional unit is arranged, wherein a plurality of recesses (7, 8, 9) is provided, which are embodied one below the other, wherein a topmost (7) and a lowermost recess (9) is embodied to receive at least one functional unit in each case, and at least one first window, in particular a window package (10), of the door (1) can be positioned in a central recess (8), **characterised in that** on the side facing the receiving zone the support element (6) is connected to a plate-like cover (12), which has a sealing element (15), by means of which a moisture-proofing of the receiving zone is embodied and a thermal decoupling of a second window (16) of the door (1) from other components of the door (1) is embodied, said second window (16) of the door (1) being disposed closer to the receiving zone than a first window (10).

2. Door (1) according to claim 1, **characterised in that** the heat-insulating material of the support element (6) has a specific thermal conductivity between 15 and 35 *Jm*⁻¹*s*⁻¹*K*⁻¹*.*

3. Door (1) according to claim 1 or 2, **characterised in that** the heat-insulating material is a foamed plastic.

4. Door (1) according to one of the preceding claims, **characterised in that** the heat-insulating material has polymers and/or ceramic materials.

5. Door (1) according to one of the preceding claims, **characterised in that** a functional unit is an air duct for the targeted heat regulation of components and hot areas of the door (1) and/or another unit of the domestic appliance.

6. Door (1) according to one of the preceding claims, **characterised in that** a functional unit is an electronic component, in particular a control unit and/or a display unit.

7. Door (1) according to one of the preceding claims, **characterised in that** a functional unit is a cooling fan.

8. Door (1) according to one of the preceding claims, **characterised in that** a functional unit is a lighting device for lighting a receiving zone of the domestic appliance that can be closed by the door (1).

9. Door (1) according to one of the preceding claims, **characterised in that** the support element (6) is embodied as a support for at least one, in particular at least two, window (10, 16) of the door (1).

10. Door (1) according to one of the preceding claims, **characterised in that** the support element (6) is embodied in one piece.

11. Door (1) according to one of the preceding claims, in which the cover (12) is embodied from plastic or metal, in particular stainless steel.

## Revendications

1. Porte (1) pour un appareil ménager, la porte (1) étant réalisée pour fermer un espace de logement, pouvant être alimenté en chaleur, de l'appareil ménager, comprenant un élément de support (6), lequel est réalisé en forme de plaque et au moins en partie dans une matière ayant une conductivité thermique spécifique inférieure ou égale à 55 Jm⁻¹s⁻¹ K⁻¹, et lequel est réalisé pour le logement d'au moins une unité fonctionnelle de l'appareil ménager et présente au moins un évidement continu (7, 8, 9), sur lequel ou dans lequel est disposée une unité fonctionnelle, une pluralité d'évidements (7, 8, 9) étant ménagés, lesquels sont réalisés les uns en dessous des autres, un évidement supérieur (7) et un évidement inférieur (9) étant réalisés pour le logement au moins de respectivement une unité fonctionnelle, et au moins une première vitre, notamment un paquet de vitres (10) de la porte (1) étant positionnable dans un évidement médian (8), **caractérisée en ce que** l'élément de support (6) est relié du côté tourné vers l'espace de logement à un recouvrement (12) en forme de plaque, lequel présente un élément d'étanchéité (15) au moyen duquel une étanchéité à l'humidité vers l'espace de logement et un découplage thermique d'une deuxième vitre (16) située plus près de l'espace de logement qu'une première vitre (10) d'autres composants de la porte (1) sont réalisés.

2. Porte (1) selon la revendication 1, **caractérisée en ce que** la matière calorifuge de l'élément de support (6) présente une conductivité thermique spécifique comprise entre 15 et 35 Jm⁻¹s⁻¹ K⁻¹.

3. Porte (1) selon la revendication 1 ou 2, **caractérisée en ce que** la matière calorifuge est une matière plastique injectée en mousse.

4. Porte (1) selon l'une quelconque des revendications précédentes, **caractérisée en ce que** la matière calorifuge présente des polymères et/ou des matières céramiques.

5. Porte (1) selon l'une quelconque des revendications précédentes, **caractérisée en ce qu'**une unité fonctionnelle est un canal d'aération pour la régulation thermique ciblée des composants et de zones chaudes de la porte (1) et/ou d'un autre sous-groupe de l'appareil ménager.

6. Porte (1) selon l'une quelconque des revendications précédentes, **caractérisée en ce qu'**une unité fonctionnelle est un composant électronique, notamment une unité de commande et/ou une unité d'affichage.

7. Porte (1) selon l'une quelconque des revendications précédentes, **caractérisée en ce qu'**une unité fonctionnelle est un ventilateur de refroidissement.

8. Porte (1) selon l'une quelconque des revendications précédentes, **caractérisée en ce qu'**une unité fonctionnelle est un dispositif d'éclairage pour l'éclairage d'un espace de logement de l'appareil ménager, pouvant être fermé au moyen de la porte (1).

9. Porte (1) selon l'une quelconque des revendications précédentes, **caractérisée en ce que** l'élément de support (6) est réalisé en tant que support pour au moins une vitre, notamment au moins deux vitres (10, 16) de la porte (1).

10. Porte (1) selon l'une quelconque des revendications précédentes, **caractérisée en ce que** l'élément de support (6) est réalisé d'une seule pièce.

11. Porte (1) selon l'une quelconque des revendications précédentes, dans laquelle le recouvrement (12) est réalisé en matière plastique ou métal, notamment en acier inoxydable.
